# EUROPÄISCHE PATENTSCHRIFT

(11) **EP 2 049 344 B1**
(45) Veröffentlichungstag und Bekanntmachung des Hinweises auf die Patenterteilung: **30.09.2015**
(21) Anmeldenummer: 07801450.3
(22) Anmeldetag: 25.07.2007
(51) Int. Cl.: B42C 19/08, B26D 5/12, B26F 1/40, B31B 1/02, B31B 1/20, B42C 9/00

(54) **Buchbindemaschine**
Bookbinding machine
Machine de reliure de livres

(30) Priorität: 26.07.2006 DE 102006034509; 26.07.2006 DE 102006034511; 11.07.2007 DE 102007032604
(43) Veröffentlichungstag der Anmeldung: 22.04.2009
(73) Patentinhaber: Müller Martini Holding AG, 6052 Hergiswil (CH)
(72) Erfinder: RICHTER, Lutz, 04435 Schkeuditz (DE)
(86) Internationale Anmeldenummer: PCT/EP2007/006587
(87) Internationale Veröffentlichungsnummer: WO 2008/012075

(56) Entgegenhaltungen:
- EP-A- 1 529 639
- WO-A-2005/123390
- DE-A1- 19 722 376
- DE-U1-202005 007 012
- US-A- 6 092 801

## Beschreibung

Die Erfindung betrifft eine Buchbindemaschine gemäß dem Oberbegriff von Anspruch 1.

Derartige Buchbindemaschinen, z.B. Klebebinder, dienen der Herstellung von klebegebundenen Broschuren oder Buchblocks für Festeinbände, wobei die zu einem Buchblock zusammengetragenen Falzbogen und / oder Einzelblätter durch Auftragen eines Klebstoffs auf den zuvor bearbeiteten Blockrücken verbunden werden. Die möglichen Bindeverfahren und die Produktvarianten sind von der Maschinenausrüstung abhängig. Diese besteht im Wesentlichen aus den Funktionseinheiten Buchblocktransportsystem, Buchblockeinführstation, Rückenbearbeitung, Rückenbeleimen, Zwischentrocknung, Seitenbeleimen, Rückenverstärkung, Umschlag anlegen, Umschlag andrücken und trocknen.

Die DE 20 2005 007 012 U1 zeigt eine derartige Buchbindemaschine mit einem Buchblocktransportsystem. Das Buchblocktransportsystem besteht aus um Umlenkräder laufenden Fördermitteln und einer Vielzahl von in einem gleichen in gegenseitigen Abstand zueinander daran befestigten Klammern zum Einspannen von Blattstapeln.

Nach dem Stand der Technik kommen als Fördermittel vorzugsweise Rollenketten mit einzeln beweglich ineinander greifenden Gliedern zum Einsatz. Die Ketten dienen dem Vortrieb der Klammern. Geführt werden die Klammen jedoch durch fest mit dem Maschinengestell der Buchbindemaschine verbundene Führungsbahnen. Dazu besitzt eine jede Klammer mehrere Laufrollen, welche auf der Lauffläche der Führungsbahn abrollen.

Nachteilig an derartigen Buchbindemaschinen ist, dass die Ketten und die Kettenführungen einem sehr hohen Verschleiß unterliegen. Dies erfordert eine stabile Bauweise, d.h. hohe bewegte Massen. Der Antrieb der Klammern durch die Kette bewirkt ein ungleichförmiges Bewegungsprofil der Kette und Schwingungseintrag auf Grund des sogenannten Polygoneffekts. Wird die Kette und damit die Klammern und Buchblocks bei einem Notstopp angehalten, so geschieht dies ruckartig. Weiter nachteilig ist, dass es nicht möglich ist, fehlerhafte Buchblocks auszuschleusen. Ebenfalls nachteilig ist, dass die Geschwindigkeiten der Arbeitsstationen an die Geschwindigkeit der Kette mit den Klammern angepasst werden müssen. Damit können keine für den jeweiligen Bearbeitungsprozess idealen Geschwindigkeiten gewählt werden. D.h. die Geschwindigkeiten der Arbeitsstationen können nicht einzeln optimiert werden, sondern sind vielmehr von der Kettengeschwindigkeit abhängig. Diese bestimmt wiederum die Leistung des Klebebinders.

Die DE19722376 A1 betrifft ein Bogentransportsystem für eine Rotationsdruckmaschine, das in Teilabschnitten der Druckmaschine einsetzbar ist. Das Bogentransportsystem weist eine Transportvorrichtung mit als Greifer ausgebildeten Bogenhaltemitteln auf, welche dem Transport einzelner Druckbogen dienen.

Mit der US6092801 A ist ein Transportsystem zum Fördern gefalzter Signaturen in einem stromab einer Druckmaschine angeordneten Versandraum bekannt, wobei mittels Greifern einzelne Signaturen gefördert werden.

Aufgabe der vorliegenden Erfindung ist es deshalb, eine Buchbindemaschine zu schaffen, welche die vorgenannten Nachteile überwindet.

Gelöst wird diese Aufgabe durch eine Buchbindemaschine mit den kennzeichnenden Merkmalen von Anspruch 1.

Eine erfindungsgemässe Buchbindemaschine zur Erstellung von Druckprodukten, wie Bücher, Zeitschriften und Broschüren, besitzt einzeln angetriebene Bearbeitungsstationen, wie Buchrückenbearbeitungsstation, Leimauftragsstation, Umschlaganleger und Andrückstation. Diese sind durch ein Transportsystem verbunden, welches eine Vielzahl von Klammern zum Einspannen von Buchblöcken, Blattstapeln oder zusammengetragenen Signaturen besitzt, wobei die Klammern einzeln angetrieben und auf einer Führungsbahn geführt werden. Die Klammern werden in vorteilhafter Weise durch Wanderfeldmotoren, also Linearmotoren oder Servomotoren angetrieben.

Dabei besitzt das Transportsystem der Buchbindemaschine eine Steuerungseinheit zur Steuerung der Geschwindigkeiten der jeweiligen Klammern. Damit kann jede Klammer mit einer ihr eigenen Geschwindigkeit auf der Führungsbahn bewegt werden.

Zudem werden die Geschwindigkeiten der Klammern in Abhängigkeit der Position der Klammer innerhalb der Buchbindemaschine gesteuert. So kann die Klammer in Bearbeitungsstationen langsamer und in reinen Transportstrecken schneller fahren.

Allgemeiner betrachtet, hat jede Bearbeitungsstation und die zugehörigen Bearbeitungswerkzeuge eine optimale Bearbeitungsgeschwindigkeit. In der Regel müssen Bearbeitungsstationen im Gleichlauf mit den bearbeiteten Buchblöcken betrieben werden. Durch die erfindungsgemässe Steuerung der Geschwindigkeiten der jeweiligen Klammern und die Ansteuerung der Geschwindigkeit eines Bearbeitungswerkzeuges einer jeweiligen Bearbeitungsstation ergibt sich die Möglichkeit, das Gleichlauffenster von Werkzeug und Buchblock zu vergrößern. Dadurch steht für die Bearbeitung ein größeres Zeitfenster zur Verfügung und die Bearbeitung kann exakter erfolgen.

In einer weiteren Ausführungsform kann die Geschwindigkeit in Abhängigkeit der Produktdicke gesteuert werden. So kann zur exakten Bearbeitung von dicken Büchern in der Buchrückenbearbeitungsstation die Geschwindigkeit reduziert werden. Ein weiterer Parameter kann die Viskosität des in der Leimauftragsstation verarbeiteten Klebstoffs sein.

In einer weiteren vorteilhaften Ausführungsform der Buchbindemaschine erlaubt die Steuerungseinheit, die Klammern einzeln anzuhalten. Kommt es an einer bestimmten Position innerhalb der Buchbindemaschine zu einer fehlerhaften Bearbeitung, so kann die Klammer mit dem jeweiligen Buchblock sofort angehalten werden. Die Klammern, welche diese Bearbeitungsstation bereits durchlaufen haben, werden weiter durch die nachfolgenden Bearbeitungsstationen der Buchbindemaschine transportiert, so dass deren Buchblöcke makulaturfrei fertig bearbeitet werden können. Nachfolgende Klammern, welche die Bearbeitungsstation noch nicht durchfahren haben, werden ebenfalls angehalten. Sind unter diesen Klammern jedoch Klammern, die sich im Moment des Stoppens in einer Bearbeitungsstation befinden, so wird die Bearbeitung der jeweiligen Buchblöcke in den Bearbeitungsstationen möglichst abgeschlossen und die jeweiligen Klammern anschliessend angehalten. Die Möglichkeit, die Klammern einzeln anzuhalten und anzusteuern reduziert damit die Makulatur wesentlich.

In einer weiteren vorteilhaften Weiterbildung der Erfindung besitzt die Führungsbahn des Transportsystems mindestens eine Weiche zum Ausschleusen und mindestens eine zweite Weiche zum Einschleusen von Klammern mit zwei sich dazwischen befindlichen Führungsbahnabschnitten. Im Bereich von mindestens einem der Führungsbahnabschnitte können sich eine oder mehrere Bearbeitungsstationen befinden, z. B. eine Trennsäge für die Mehrnutzenproduktion. Alternativ oder zusätzlich kann sich im Bereich mindestens eines Führungsbahnabschnitts eine Einrichtung zum Ausschleusen makulaturbehafteter Buchblöcke befinden.

In einer weiteren vorteilhaften und daher bevorzugten Ausführungsform besitzt die Buchbindemaschine eine Maschinensteuerung zur Steuerung des Gleichlaufs einer jeweiligen Klammer des Transportsystems im Bereich einer Bearbeitungsstation und der entsprechenden Bearbeitungsstation bzw. von deren Werkzeug. Diese Steuerung greift damit sowohl in die einzelnen Antriebe der Bearbeitungsstationen als auch in die Steuerungseinheit des Transportsystems ein.

Hinsichtlich weiterer vorteilhafter Ausgestaltungen der Erfindung wird auf die Unteransprüche sowie die Beschreibung eines Ausführungsbeispiels unter Bezugnahme auf die beiliegenden Zeichnungen verwiesen.

Die Erfindung soll anhand eines Ausführungsbeispiels noch näher erläutert werden. Es zeigen in schematischer Darstellung
- Fig. 1: einen Ausschnitt aus einem Klebebinder mit Darstellung der Buchblöcke und Klammern
- Fig. 2: die segmentierte Führungsbahn eines Buchblocktransportsystems
- Fig. 3: eine Variante der Führungsbahn aus Fig. 2 mit zwei Weichen.

Fig. 1 zeigt einen Ausschnitt aus einem Klebebinder 100 mit einem Teil des zugehörigen Buchblocktransportsystems 1. Buchblöcke B werden von der Zusammentragmaschine 10 kommend in Transportrichtung T dem Klebebinder 100 zugeführt. Die Buchblöcke B werden von Klammern 2 ergriffen und zu einer ersten Bearbeitungsstation, einer Rückenbearbeitungsstation 20, transportiert. Die Rückenbearbeitungsstation 20 kann mehrere nicht dargestellte Bearbeitungswerkzeuge besitzen. Der an seinem Rücken bearbeitete Buchblock B wird weiter zu einer Leimauftragsstation 30 transportiert und mit Klebstoff versehen. In einer nachfolgenden Fälzelstation 40 kann ein Fälzel aufgebracht werden. Von einem Umschlaganleger 50 werden Umschläge U an die Buchblöcke B angelegt und in der Andrückstation 60 angedrückt und miteinander verbunden. Anschließend werden die Buchblöcke durch ein separates Transportsystem weiter durch eine Kühlstrecke und zum Dreiseitenbeschnitt 70 transportiert. Wie aus Fig. 1 ersichtlich, ist der Abstand der Klammern 2 voneinander nicht konstant. Dies ergibt sich daraus, dass die Klammern 2 mit verschiedenen Geschwindigkeiten entlang der Führungsbahn 4 des Buchblocktransportsysterns 1 transportiert werden. So können die Klammern im Bereich von Bearbeitungsstationen 20, 30, 40, 50, 60 langsamer und im Bereich reiner Transportstrecken, wie z. B. der Umlenkbereiche A schneller bewegt werden. Dadurch können sowohl die Bearbeitungsstationen 20, 30, 40, 50, 60 bei idealer Geschwindigkeit betrieben werden, als auch eine hohe Produktivität des Klebebinders 100 erreicht werden.

In Fig. 2 ist das Buchblocktransportsystem 1 näher dargestellt: Dieses besteht aus Klammern 2, welche auf einer Führungsbahn 4 geführt werden. Die Klammern 2 werden durch Wanderfeldmotoren angetrieben. Die Führungsbahn 4 besteht aus einer Vielzahl von Segmenten 5, welche hier nur schematisch dargestellt sind. Selbstverständlich muss die Segmentierung wesentlich feiner ausgestaltet sein. Durch das in den Segmenten 5 der Führungsbahn 4 erzeugte Wanderfeld werden die Klammern 2 in Transportrichtung T bewegt. Die Einrichtungen zur Erzeugung des Wanderfelds liegen im Ermessen des Fachmanns und sind in Fig. 2 nicht dargestellt.

Fig. 3 zeigt ebenfalls ein Buchblocktransportsystem 1 mit auf einer Führungsbahn 4 geführten Klammern 2. Das in den Segmenten 5 der Führungsbahn 4 angelegte Wanderfeld wird durch eine Steuerungseinheit 8 des Transportsystems 1 gesteuert. Durch entsprechende Steuerung des Wanderfeldes ist es möglich, dass die Klammern 2 Bearbeitungsstationen 20, 30, 40, 50, 60, 90 langsam und reine Transportstrecken, wie die Kurvenstrecken A schnell durchfahren. Das Buchblocktransportsystem 1 besitzt weiter eine erste Weiche 6, welcher ein erster Führungsbahnabschnitt 3.1 und ein zweiter Führungsbahnabschnitt 3.2 folgen. Die beiden parallel verlaufenden Führungsbahnabschnitte 3.1 und 3.2 werden durch eine zweite Weiche 7 wieder zusammengeführt. Im Bereich des zweiten Führungsbahnabschnitts 3.2 befindet sich eine optionale Bearbeitungsstation 90. Eine von den Bearbeitungsstationen 50, 60 kommende Klammer 2 kann durch Schalten a der Weiche 6 in den Führungsbahnabschnitt 3.2 und damit durch die optionale Bearbeitungsstation 90 geleitet werden.

### Bezugszeichenliste

- 1: Buchblocktransportsystem
- 2: Klammer
- 3.1: Führungsbahnabschnitt 1
- 3.2: Führungsbahnabschnitt 2
- 4: Führungsbahn
- 5: Segment der Führungsbahn
- 6: Weiche 1
- 7: Weiche 2
- 8: Steuerungseinheit des Transportsystems

- 10: Position Zusammentragmaschine
- 20: Rückenbearbeitungsstation
- 30: Leimauftragsstation
- 40: Fälzelstation
- 50: Umschlaganleger
- 60: Andrückstation
- 70: Position Kühlstrecke und Dreiseitenbeschnitt

- 90: optionale Bearbeitungsstation

- 100: Klebebinder

- B: Buchblock
- U: Umschlag
- A: Kurvenstrecke
- T: Transportrichtung

- a: Bewegung Weiche 1
- b: Bewegung Weiche 2

## Patentansprüche

1. Buchbindemaschine (100) zur Erstellung von Druckprodukten, wie Bücher, Zeitschriften, Broschuren, mit einzeln angetriebenen Bearbeitungsstationen, wie beispielsweise Buchblockeinführstation, Buchrückenbearbeitungsstation (20), Leimauftragsstation (30), Umschlaganleger (50) und Andrückstation (60), welche durch ein Transportsystem (1) verbunden sind, welches eine Vielzahl von Klammern (2) zum Einspannen von Buchblöcken (B) besitzt,
**dadurch gekennzeichnet,**
**dass** die Klammern (2) einzeln angetrieben und auf einer Führungsbahn (4) geführt werden, und
**dass** das Transportsystem (1) eine Steuerungseinheit (8) zur Steuerung der Geschwindigkeiten der jeweiligen Klammern (2) besitzt, derart, dass jede Klammer (2) mit einer ihr eigenen Geschwindigkeit auf der Führungsbahn (4) bewegt werden kann, und
**dass** die Geschwindigkeiten der Klammern (2) in Abhängigkeit von der Position der Klammer (2) innerhalb der Buchbindemaschine (100) gesteuert werden.

2. Buchbindemaschine nach Anspruch 1,
**dadurch gekennzeichnet,**
**dass** die Klammern (2) durch Wanderfeldmotoren oder Servomotoren angetrieben werden.

3. Buchbindemaschine nach einem der Ansprüche 1 bis 2,
**dadurch gekennzeichnet,**
**dass** durch die Steuerungseinheit (8) die Klammern (2) einzeln anhaltbar sind.

4. Buchbindemaschine nach einem der Ansprüche 1 bis 3,
**dadurch gekennzeichnet,**
**dass** die Führungsbahn (4) des Transportssystems (1) mindestens eine Weiche (6) zum Ausschleusen und mindestens eine zweite Weiche (7) zum Einschleusen von Klammern mit zwei sich dazwischen befindlichen Führungsbahnabschnitten (3.1, 3.2) besitzt.

5. Buchbindemaschine nach Anspruch 4,
**dadurch gekennzeichnet,**
**dass** sich im Bereich mindestens eines Führungsbahnabschnitts (3.1, 3.2) eine Bearbeitungsstation (90) befindet.

6. Buchbindemaschine nach einem der Ansprüche 1 bis 5,
**dadurch gekennzeichnet,**
**dass** die Buchbindemaschine (100) eine Maschinensteuerung besitzt zur Steuerung des Gleichlaufs einer jeweiligen Bearbeitungsstation (20, 30, 40, 50, 60, 90) und der sich im Bereich dieser Bearbeitungsstation (20, 30, 40, 50, 60, 90) befindlichen Klammer (2) des Transportsystems (1).

## Claims

1. Bookbinding machine (100) for producing printed products such as books, magazines or brochures, with individually driven processing stations such as for example a book block feeder station, spine processing station (20), gluing station (30), jacket applicator (50) and stamping station (60), which are connected by a transport system (1) possessing a large number of clamps (2) for gripping book blocks (B),
**characterized in that**
the clamps (2) are individually driven and guided on a guide track (4), and
**in that** the transport system (1) has a control unit (8) for controlling the speeds of the individual clamps (2) such that every clamp (2) can be moved at its own speed along the guide track (4), and
**in that** the speeds of the clamps (2) are controlled as a function of the position of the clamp (2) within the bookbinding machine (100).

2. Bookbinding machine according to Claim 1,
**characterized in that**
the clamps (2) are driven by linear induction motors or servo motors.

3. Bookbinding machine according to either of Claims 1 and 2,
**characterized in that**
the clamps (2) can be individually halted by the control unit (8).

4. Bookbinding machine according to any one of Claims 1 to 3,
**characterized in that**
the guide track (4) of the transport system (1) has at least one gate (6) for diverting clamps, and at least one second gate (7) for infeeding clamps, with two guide track sections (3.1, 3.2) between these gates.

5. Bookbinding machine according to Claim 4,
**characterized in that**
a work station (90) is located in the region of at least one guide track section (3.1, 3.2).

6. Bookbinding machine according to any one of Claims 1 to 5,
**characterized in that**
the bookbinding machine (100) possesses a machine control for controlling the synchronized operation of each processing station (20, 30, 40, 50, 60, 90) and of the clamp (2) of the transport system (1) located in the region of the processing station concerned (20, 30, 40, 50, 60, 90).

## Revendications

1. Machine de reliage (100) affectée à la création de produits imprimés tels que des livres, des périodiques ou des brochures, comprenant des postes de traitement entraînés individuellement comme, par exemple, un poste d'insertion de corps d'ouvrages, un poste (20) de façonnage de dos de livres, un poste (30) de dépôt de colle, un distributeur (50) de couvertures et un poste (60) d'application de pression, qui sont reliés par l'intermédiaire d'un système de transport (1) pourvu d'une multiplicité de crampons (2) dévolus à l'enserrement de corps d'ouvrages (B),
**caractérisée par le fait**
**que** les crampons (2) sont entraînés individuellement et sont guidés sur une piste de guidage (4) ;
**que** le système de transport (1) présente une unité de commande (8) dédiée au pilotage des vitesses des crampons (2) respectifs, de telle sorte que chaque crampon (2) puisse être mis en mouvement, sur ladite piste de guidage (4), à une vitesse qui lui est propre ; et
**que** les vitesses desdits crampons (2) sont commandées en fonction de l'emplacement occupé par lesdits crampons (2) à l'intérieur de la machine de reliage (100).

2. Machine de reliage selon la revendication 1,
**caractérisée par le fait**
**que** les crampons (2) sont entraînés par des moteurs à champs d'ondes progressives, ou par des servomoteurs.

3. Machine de reliage selon l'une des revendications 1 à 2,
**caractérisée par le fait**
**que** les crampons (2) peuvent être arrêtés individuellement par l'intermédiaire de l'unité de commande (8).

4. Machine de reliage selon l'une des revendications 1 à 3,
**caractérisée par le fait**
**que** la piste de guidage (4) du système de transport (1) est dotée d'au moins un aiguillage (6) assigné à l'évacuation, et d'au moins un second aiguillage (7) assigné à l'introduction de crampons, avec deux tronçons (3.1, 3.2) de piste de guidage interposés entre lesdits aiguillages.

5. Machine de reliage selon la revendication 4,
**caractérisée par le fait**
**qu'**un poste de traitement (90) se trouve dans la région d'au moins un tronçon (3.1, 3.2) de la piste de guidage.

6. Machine de reliage selon l'une des revendications 1 à 5,
**caractérisée par le fait**
**que** ladite machine de reliage (100) est équipée d'une commande dédiée au pilotage du fonctionnement synchrone d'un poste de traitement (20, 30, 40, 50, 60, 90) respectif, et du cet crampon (2) du système de transport (1) qui est situé dans la région de ce poste de traitement (20, 30, 40, 50, 60, 90).
